# DEMANDE DE BREVET EUROPEEN

(11) **EP 4 781 865 A1**
(43) Date de publication de la demande: **29.07.2026**
(21) Numéro de dépôt: 25224288.8
(22) Date de dépôt: 17.12.2025
(51) Int. Cl.: A46B 9/02, A45D 40/26

(54) **APPLICATEUR POUR PRODUIT COSMÉTIQUE, NOTAMMENT DU MASCARA, ET ENSEMBLE APPLICATEUR ASSOCIÉ**

(30) Priorité: 27.01.2025 FR 2500834
(71) Demandeur: ALBEA SERVICES, 92400 Courbevoie (FR)
(72) Inventeur: LAGANARO, Catherine, 92400 Courbevoie (FR); CRAPET, Yann, 92400 Courbevoie (FR); MOUMENE, Mira, San Francisco, 94123 (US); MONICAL, David, El Dorado Hills, 95762 (US)
(74) Mandataire: Gevers & Orès

(57) **Abrégé**

L'invention concerne un applicateur (1) pour produit cosmétique comprenant :
- une âme (3) s'étendant selon une direction d'extension longitudinale (X) depuis une première extrémité, dite extrémité proximale (3a), vers une deuxième extrémité libre opposée, dite extrémité distale (3b), l'âme (3) étant de section transversale triangulaire, et
- une pluralité de protubérances (5) s'étendant en saillie à partir de l'âme (3) vers une extrémité libre opposée,
- une pluralité de nervures (7) s'étendant en saillie à partir de l'âme (3) vers une extrémité libre (7a) opposée,
caractérisé en ce que l'âme (3) comprend deux grandes faces (13.1) longitudinales ayant une surface supérieure à une troisième face longitudinale, dite petite face (15), chaque face étant reliée à une autre par une arrête,
lesdites protubérances (5) étant disposées en une pluralité de rangées longitudinales (21) réparties sur chacune des grandes faces et les nervures (7) étant disposées sur la petite face (15).

## Description

### Domaine technique de l'invention

L'invention concerne un applicateur pour produit cosmétique, notamment du mascara, et un ensemble applicateur associé.

### Arrière-plan technique

Les applicateurs mascara peuvent être obtenus à partir d'éléments fibreux maintenus entre les parties longitudinales d'une broche métallique torsadée appelée âme. Ces applicateurs sont alors communément appelés « brosses torsadées ». Les extrémités des éléments fibreux forment habituellement des enveloppes selon un axe d'extension longitudinale de la brosse. S'il est facile de donner une forme courbée à l'âme de ces brosses torsadées, elles présentent, en revanche, par leur mode de fabrication, une enveloppe de forme cylindrique qui offre peu de possibilités en termes d'effets de maquillage.

Les applicateurs mascara peuvent aussi être obtenus par moulage par injection de matière plastique. Classiquement, ces applicateurs comprennent une âme et une pluralité de protubérances s'étendant d'une extrémité proximale reliée à l'âme vers une extrémité distale libre. Ces applicateurs sont alors communément appelés « brosses plastiques ». Les brosses plastiques peuvent présenter des formes originales afin de proposer des effets de maquillage particuliers.

Il existe cependant toujours un besoin de perfectionnement des applicateurs mascara, notamment pour obtenir des applicateurs assurant une charge suffisante en produit cosmétique et une bonne restitution de celui-ci, tout en conservant une souplesse et une facilité d'application du produit cosmétique pour apporter volume et longueur aux cils.

### Résumé de l'invention

L'invention concerne un applicateur pour produit cosmétique comprenant :
- une âme s'étendant selon une direction d'extension longitudinale depuis une première extrémité, dite extrémité proximale, vers une deuxième extrémité libre opposée, dite extrémité distale, l'âme étant de section transversale triangulaire, et
- une pluralité de protubérances s'étendant en saillie à partir de l'âme vers une extrémité libre opposée,
- une pluralité de nervures s'étendant en saillie à partir de l'âme vers une extrémité libre opposée,

caractérisé en ce que l'âme comprend deux grandes faces longitudinales ayant une surface supérieure à une troisième face longitudinale, dite petite face, chaque face étant reliée à une autre par une arrête,
lesdites protubérances étant disposées en une pluralité de rangées longitudinales réparties sur chacune des grandes faces et les nervures étant disposées sur la petite face.

L'applicateur comprend ainsi deux types de faces différentes (petite face et grandes faces). Chacun des deux types possèdent des propriétés particulières de maquillage permettant à l'utilisateur d'obtenir tous les effets recherchés avec un seul applicateur.

Les deux grandes faces pourvues de protubérances permettent, par exemple, de charger l'applicateur en produit cosmétique et de le restituer à la surface à maquiller tout en séparant les cils grâce aux protubérances. Les protubérances apportent notamment de la souplesse à l'applicateur.

Tandis que les nervures de la petite face, plus rigides, permettent de peigner et courber les cils.

L'utilisateur peut ainsi facilement choisir quelle face utiliser en fonction de l'effet souhaité. Par exemple, dans un premier temps, l'utilisateur peut utiliser l'une des deux grandes faces longitudinales pour charger les cils en mascara, puis dans un deuxième temps utiliser la petite face pour peigner et/ou allonger les cils.

Selon différents modes de réalisation, qui pourront être pris ensemble ou séparément :
- le produit cosmétique est du mascara,
- l'applicateur est en plastique,
- les nervures s'étendent selon un axe perpendiculaire à la direction d'extension longitudinale de l'âme,
- les nervures sont disposées parallèle les unes aux autres,
- les nervures présentent une courbure le long d'un axe perpendiculaire à la direction d'extension longitudinale de l'âme,
- l'extrémité libre des nervures est effilée,
- les grandes faces sont légèrement concaves,
- la petite face est convexe,
- la petite face présente une courbure le long de la direction d'extension longitudinale de l'âme et une courbure le long d'un axe perpendiculaire à la direction d'extension longitudinale de l'âme,
- la hauteur des nervures est comprise entre 0,4 mm et 1,2 mm,
- la hauteur des protubérances est comprise entre 0,8 mm et 2,2 mm,
- la hauteur des protubérances est croissante de la petite face vers l'arrête opposée,
- l'extrémité distale de l'âme est courbée et munie de nervures,
- *les protubérances ont une forme conique,*
- l'âme présente une section transversale de dimension constante sur toute sa longueur,
- l'applicateur est une pièce obtenue par moulage,
- l'applicateur est une pièce obtenue par fabrication additive. L'invention concerne aussi un ensemble applicateur pour produit cosmétique, comprenant :
- un récipient comprenant un corps formant un réservoir destiné à contenir le produit cosmétique, et
- un applicateur du produit cosmétique tel que décrit précédemment, adapté pour être fixé sur le récipient, de sorte que l'applicateur est logé à l'intérieur du réservoir.

### Brève description des figures

D'autres caractéristiques et avantages de l'invention apparaitront au cours de la lecture de la description détaillée qui va suivre pour la compréhension de laquelle on se reportera aux dessins annexés dans lesquels :
la figure 1 est une vue en coupe d'un exemple d'ensemble applicateur selon l'invention ;
la figure 2 est une vue en perspective de l'applicateur de la figure 1 ;
la figure 3 est une autre vue en perspective de l'applicateur de la figure 2 ;
la figure 4 est une vue de côté de l'applicateur de la figure 2 ;
la figure 5 est une vue en coupe longitudinale de l'applicateur de la figure 4 ;
la figure 6 est une vue en coupe transversale selon VI-VI de l'applicateur de la figure 4 ;
la figure 7 est une vue en coupe transversale selon VII-VII de l'applicateur de la figure 4.

### Description détaillée de l'invention

On a représenté sur les figures 1 à 7, un exemple de réalisation d'un applicateur 1 pour produit cosmétique, notamment un produit cosmétique à appliquer sur les cils et les sourcils, tel que du mascara.

Dans l'exemple de réalisation représenté aux figures 1 à 7, l'applicateur 1 comprend :
- une âme 3 s'étendant le long d'une direction d'extension longitudinale, appelé par la suite axe longitudinal X ou axe X, depuis une première extrémité, dite extrémité proximale 3a, vers une deuxième extrémité libre opposée, dite extrémité distale 3b, et

- une pluralité de protubérances 5 s'étendant en saillie à partir de l'âme 3 vers une extrémité libre 5a opposée, et
- une pluralité de nervures 7 s'étendant en saillie à partir de l'âme vers une extrémité libre opposée 7a.

L'extrémité proximale 3a de l'âme 3 est apte à être fixée à une tige 9 d'applicateur 1 par un manchon 11 prolongeant l'âme 3 et dépourvu de protubérances 5.

Il s'agit d'un applicateur 1 plastique obtenu, par exemple, par moulage, tel que le moulage par injection, ou encore par synthèse additive.

Selon l'invention, l'âme 3 est de section transversale triangulaire et comprend deux grandes faces 13.1, 13.2 longitudinales ayant une surface supérieure à une troisième face longitudinale, dite petite face 15, chaque face 13.1, 13.2, 15 étant reliée à une autre par une arrête 17.1, 17.2, 19.

Lesdites protubérances 5 sont disposées en une pluralité de rangées longitudinales 21 réparties sur chacune des grandes faces 13.1, 13.2 et les nervures 7 sont disposées sur la petite face 15.

Dans la suite de la description, un repère orthonormé "X,Y,Z" est défini de manière non limitative. L'axe X correspond à la direction d'extension longitudinale de l'âme 3. L'axe Z correspond à un axe orthogonal à l'axe X et reliant les deux grandes faces 13.1, 13.2. L'axe Y correspond à un axe orthogonal aux axes X et Z.

L'applicateur 1 comprend ainsi deux types de faces différentes (petite face 15 et grandes faces 13.1, 13.2). Chacun des deux types de faces possèdent des propriétés particulières de maquillage permettant à l'utilisateur d'obtenir tous les effets recherchés avec un seul applicateur.

Les deux grandes faces 13.1, 13.2 pourvues de protubérances 5 permettent, par exemple, de charger l'applicateur 1 en produit cosmétique et de le restituer à la surface à maquiller tout en séparant les cils grâce aux protubérances 5. Les protubérances 5 apportent notamment de la souplesse à l'applicateur 1. Tandis que les nervures 7 de la petite face 15, plus rigides, permettent de peigner et courber les cils.

L'utilisateur peut ainsi facilement choisir quelle face utiliser en fonction de l'effet souhaité. Par exemple, dans un premier temps, l'utilisateur peut utiliser l'une des deux grandes faces 13.1, 13.2 longitudinales pour charger les cils en mascara, puis dans un deuxième temps utiliser la petite face 15 pour peigner et/ou allonger les cils.

Avantageusement, les deux grandes faces 13.1, 13.2 sont légèrement concaves et la petite face 15 est convexe. La concavité et la convexité, respectivement des deux grandes faces 13.1, 13.2 et de la petite face 15 est dirigée vers l'extérieur.

Les deux grandes faces 13.1, 13.2 présentent non seulement une concavité le long de l'axe X (visible aux figures 2 et 3) mais aussi une concavité le long de l'axe Y orthogonal à l'axe X (visible aux figures 6 et 7).

La petite face 15 présente elle aussi une double convexité : une convexité le long de l'axe X comme visible à la figure 4 et une convexité le long de l'axe Z orthogonal à l'axe X comme visible aux figures 6 et 7.

Ainsi, lorsque l'applicateur 1 passe au travers d'un orifice d'ouverture du récipient ou d'un goulot 33, pourvu ou non d'un essoreur 31, qui sont classiquement de section transversale circulaire, les grandes faces concaves 13.1, 13.2 sont peu essorées. En effet, la concavité de ces deux grandes faces 13.1, 13.2 forme une cuve ou réservoir lors du passage de l'applicateur 1 à travers le goulot 33 ou l'essoreur 31. Les grandes faces concaves 13.1, 13.2 sont ainsi chargées en produit cosmétique et peuvent, à l'aide des protubérances 5, déposer du produit cosmétique sur les cils. La petite face 15 convexe, quant à elle, est plus essorée par l'essoreur 31 ou le goulot 31, ce qui la charge peu en produit cosmétique. La petite face 15 permet ainsi le peignage des cils.

En référence aux figures 6 et 7, le triangle que forme la section transversale de l'âme 3 comprend deux grands côtés légèrement concaves d'où font sailli les protubérances 5 et un petit côté convexe d'où fait sailli les nervures 7. Autrement dit, le petit côté a une forme extérieure en portion de cercle dû notamment à la nervure 7 qui suit la convexité de la forme générale et donne une forme, ou un aspect, de cette surface, arrondie..

La section transversale de l'âme 3 présente une forme triangulaire et une dimension constante sur toute la longueur de l'âme 3.

L'âme 3 est ici représentée pleine.

Dans l'exemple de réalisation représenté ici et comme cela est visible aux figures 4 et 5, l'âme 3 présente une courbure dont la convexité est dirigée vers la petite face 15 et la concavité vers l'arrête 19 opposée.

En effet, la courbure de l'âme 3 accentue la convexité le long de l'axe X de la petite face améliorant avantageusement l'essorage de la petite face 15 mentionnée précédemment lorsque l'applicateur 1 passe au travers du goulot 33, pourvu ou non d'un essoreur 31. La petite face 15 peu chargée en produit cosmétique permet ainsi le peignage des cils.

La courbure de l'âme 3 crée aussi une zone concave le long de l'axe X au niveau de l'arrête 19 opposée à la petite face 15. Ainsi, lorsque l'applicateur 1 passe au travers du goulot 33, pourvu ou non d'un essoreur 31, cette zone est peu essorée comme pour les deux grandes faces 13.1, 13.2 et forme un réservoir supplémentaire de produit cosmétique. Cette zone en lien avec les deux grandes faces 13.1, 13.2 permet d'approvisionner celles-ci en produit cosmétique supplémentaire. En références aux figures 2 à 4, chacune des deux grandes faces 13.1, 13.2 comprend cinq rangées longitudinales 21 de protubérances 5.

Chacune des rangées longitudinales 21 comprend quinze ou seize protubérances 5.

Les protubérances 5 d'une rangée longitudinale 21 sont décalées d'un demi pas par rapport aux protubérances 5 de la rangée adjacente. De la sorte des rangées inclinées 23 par rapport à l'axe longitudinal X et au plan transversal sont formées. Chacune de ces rangées inclinées 23 comprend jusqu'à cinq protubérances 5.

Par ailleurs, une rangée longitudinale 21 est équidistante par rapport à la rangée longitudinale 21 adjacente.

Chaque protubérance 5 présente une base reliée à l'âme 3 ainsi qu'une extrémité libre 5a opposée.

Les protubérances 5 ont une forme conique dont la base large est reliée à l'âme 3 et la pointe du cône est l'extrémité libre 5a de la protubérance 5.

Les extrémités libres 5a des protubérances 5 définissent une enveloppe E de l'applicateur 1. L'enveloppe E est schématisée aux figures 6 et 7.

De préférences, les protubérances 5 présentent une hauteur h1-h5 croissante selon un déplacement (trajectoire) partant de la petite face 15 vers l'arrête opposée 19 à celle-ci comme on peut le voir aux figures 6 et 7. Autrement dit, les protubérances 5 des rangées longitudinales 21 les plus proches de la petite face 15 présentent une hauteur inférieure à la hauteur des protubérances 5 des rangées longitudinales 21 proche de l'arrête 19. Les protubérances 5 des rangées longitudinales 21 les plus éloignées de la petite face 15 présentent la plus grande hauteur h5.

On entend par « hauteur des protubérances 5 », la distance hauteur h1-h5 de la normale à la surface de l'âme 3 mesurée entre la surface des grandes faces 13.1, 13.2 de l'âme 3 3 et l'extrémité distale 5a libre de la protubérance 5.

De préférence, la hauteur des protubérances 5 est comprise entre 0,8 mm et 2,2 mm.

Les nervures 7 s'étendent sur la petite face 15 entre chacune des deux grandes faces 13.1, 13.2. Autrement dit, chaque nervure 7 s'étend d'un premier bord 7b adjacent à une des deux grandes faces 13.1, 13.2 vers un deuxième bord 7c adjacent à la deuxième des deux grandes faces 13.1, 13.2.

Les premier et deuxième bords 7b, 7c des nervures 7 forment les arrêtes 17.1, 17.2 entre la petite face 15 et les deux grandes faces 13.1, 13.2.

Les nervures 7 s'étendent selon l'axe Z et sont perpendiculaires à l'axe longitudinal X de l'âme 3. Les nervures 7 sont ainsi disposées parallèles les unes aux autres et suivent le galbe de la petite surface 15.

De préférence, chacune des nervures 7 s'étend entre ces deux bord 7b, 7c en formant une courbe convexe le long de l'axe Z. Ainsi, comme mentionnée précédemment, la petite face 15 suivant la courbure de l'âme 3, elle présente ainsi une courbure le long de l'axe X et une courbure le long de l'axe Z, comme visible aux figures 6 et 7.

L'extrémité libre 7a des nervures 7 est de préférence effilée.

De préférence, un creux 25 à fond plat est formé entre chacune des nervures 7. Les creux 25 sont parallèles entre eux et parallèles aux nervures 7.

De préférence, la hauteur des nervures 7 est comprise entre 0,4 mm et 1,2 mm.

De façon avantageuse la courbure le long de l'axe X permet de rendre plus accessible les nervures 7 pour le maquillage des cils, les nervures 7 faisant sailli vers l'extérieur de l'applicateur 1.

La courbure le long de l'axe Z des nervures 7 se rapproche de la courbure des cils et permet ainsi avantageusement d'ajouter de la courbure, du volumes et de la longueur aux cils.

Les cils se logent dans les creux 25 chargés en produit cosmétique et sont guidés par les nervures 7 permettant à l'utilisateur de les étirer tout en leur appliquant la courbure souhaitée.

La croissance rectiligne des protubérances 5 ainsi que la présence des nervures 7 s'étendant sur la petite face 15 fait en sorte que l'enveloppe E de l'applicateur 1 présente une section transversale sensiblement quadrilatère (représenté en pointillé sur les figures 6 et 7). Le quadrilatère est formé d'une face convexe formée par les nervures 7 de la petite face 15, un côté opposé légèrement convexe formé par les plus grandes protubérances 5 et deux côtés opposés légèrement concave formés par les extrémités libres des protubérances 5.

Dans l'exemple de réalisation illustré ici, l'extrémité distale 3b de l'âme 3 est courbée et munie de nervures 7.

Les nervures 7 de l'extrémité distale 3b de l'âme 3 sont dans le prolongement des nervures 7 de la petite face 15 et sont similaires à celles de la petite face 15.

Les nervures 7 de l'extrémité distale 3b de l'âme 3 sont parallèles entre elles, séparées par des creux 25 et présentent une courbure le long de l'axe Z. Leur extrémité libre 7a est effilée.

De préférences, la longueur des nervures 7 de l'extrémité distale 3b de l'âme 3 est décroissante de la petite face 15 vers l'arrête 19 opposée formant une extrémité distale 3b de l'âme 3 sensiblement triangulaire.

L'extrémité distale 3b pourvues de nervures 7 est avantageusement de dimension plus fine que la petite face 15 et facilite le maquillage des cils difficilement accessibles, notamment les cils se situant dans la région proche du nez. Tous les cils peuvent ainsi être maquillés de façon similaire.

De façon avantageuse, l'applicateur 1 présente une symétrie par rapport à un plan longitudinal P passant au centre de la petite face 15 et par l'arrête 19 opposée à celle-ci.

De façon avantageuse, la courbure le long de l'axe X de l'âme 3 est inscrit dans le plan longitudinal P.

L'invention concerne aussi un ensemble applicateur 26 pour produit cosmétique, comprenant le récipient 27 comprenant un corps 29 formant un réservoir destiné à contenir le produit cosmétique (non représenté), et un applicateur 1, tel que décrit précédemment, adapté pour être fixé sur le récipient 27, de sorte que l'applicateur 1 est logé à l'intérieur du récipient 27, c'est-à-dire du réservoir. L'applicateur 1 est fixé, par exemple, à une extrémité proximale de la tige 9 par l'intermédiaire du manchon 11, la tige 9 étant elle-même fixée à un bouchon 30 avantageusement vissé au récipient 27.

De façon avantageuse, le récipient comprend un essoreur 31 fixé à l'intérieur du récipient 27, notamment dans un orifice d'ouverture du récipient ou un goulot 33.

De façon avantageuse, le diamètre intérieur de l'essoreur 31 est sensible identique au diamètre maximal d'un cercle dans lequel s'inscrit la surface enveloppe E de l'applicateur 1.

Ainsi le passage de l'applicateur 1 à travers l'essoreur 31 permet de retirer le surplus de produit cosmétique mais aussi d'homogénéiser la répartition du produit cosmétique le long l'âme 3.

Notamment comme mentionné précédemment, lorsque l'applicateur 1 passe au travers du goulot 33, pourvu ou non de l'essoreur 31, les grandes faces concaves 13.1, 13.2 sont peu essorées. En effet, la concavité de ces deux grandes faces 13.1, 13.2 forme une cuve ou réservoir lors du passage de l'applicateur 1 à travers le goulot 33 ou l'essoreur 31 qui reste chargée en produit cosmétique. Les deux grandes faces 13.1, 13.2 peuvent, ainsi, à l'aide des protubérances 5, déposer du produit cosmétique sur les cils. La petite face 15 convexe, quant à elle, est plus essorée par l'essoreur 31 ou le goulot 31, ce qui la charge peu en produit cosmétique et permet ainsi un peignage des cils.

## Revendications

1. Applicateur (1) pour produit cosmétique comprenant :
- une âme (3) s'étendant selon une direction d'extension longitudinale (X) depuis une première extrémité, dite extrémité proximale (3a), vers une deuxième extrémité libre opposée, dite extrémité distale (3b), l'âme (3) étant de section transversale triangulaire, et
- une pluralité de protubérances (5) s'étendant en saillie à partir de l'âme (3) vers une extrémité libre (5a) opposée,
- une pluralité de nervures (7) s'étendant en saillie à partir de l'âme (3) vers une extrémité libre (7a) opposée,
**caractérisé en ce que** l'âme (3) comprend deux grandes faces (13.1, 13.2) longitudinales ayant une surface supérieure à une troisième face longitudinale, dite petite face (15), chaque face étant reliée à une autre par une arrête (17.1, 17.2, 19),
lesdites protubérances (5) étant disposées en une pluralité de rangées longitudinales (21) réparties sur chacune des grandes faces (13.1, 13.2) et les nervures (7) étant disposées sur la petite face (15).

2. Applicateur (1) selon la revendication précédente, dans lequel l'applicateur (1) est en plastique.

3. Applicateur (1) selon l'une quelconque des revendications précédentes, dans lequel les nervures (7) s'étendent selon un axe (Z) perpendiculaire à la direction d'extension longitudinale de l'âme (3).

4. Applicateur (1) selon l'une quelconque des revendications précédentes, dans lequel les nervures (7) sont disposées parallèle les unes aux autres.

5. Applicateur (1) selon l'une quelconque des revendications précédentes, dans lequel les nervures (7) présentent une courbure le long d'un axe (Z) perpendiculaire à l'axe longitudinal de l'âme (3).

6. Applicateur (1) selon l'une quelconque des revendications précédentes, dans lequel l'extrémité libres (7a) des nervures (7) est effilée.

7. Applicateur (1) selon l'une quelconque des revendications précédentes, dans lequel les grandes faces (13.1, 13.2) sont légèrement concaves.

8. Applicateur (1) selon l'une quelconque des revendications précédentes, dans lequel la petite face (15) est convexe.

9. Applicateur (1) selon l'une quelconque des revendications précédentes, dans lequel la petite face (15) présente une courbure le long de la direction d'extension longitudinal de l'âme (3) et une courbure le long d'un axe (Z) perpendiculaire à la direction d'extension longitudinale de l'âme (3).

10. Applicateur (1) selon l'une quelconque des revendications précédentes, dans lequel la hauteur des nervures (7) est comprise entre 0,4 mm et 1,2 mm.

11. Applicateur (1) selon l'une quelconque des revendications précédentes, dans lequel la hauteur (h1-h5) des protubérances (5) est comprise entre 0,8 mm et 2,2 mm.

12. Applicateur (1) selon l'une quelconque des revendications précédentes, dans lequel la hauteur (h1-h5) des protubérances (5) est croissante de la petite face (15) vers l'arrête opposée.

13. Applicateur (1) selon l'une quelconque des revendications précédentes, dans lequel l'extrémité distale (3a) de l'âme (3) est courbée et munie de nervures (7).

14. Applicateur (1) selon l'une quelconque des revendications précédentes, dans lequel l'âme (3) présente une section transversale de dimension constante sur toute sa longueur.

15. Ensemble applicateur pour produit cosmétique, comprenant :
- un récipient (27) comprenant un corps (29) formant un réservoir destiné à contenir le produit cosmétique, et
- un applicateur (1) du produit cosmétique selon l'une des revendications 1 à 14 adapté pour être fixé sur le récipient (27), de sorte que l'applicateur (1) est logé à l'intérieur du réservoir.
